# EUROPÄISCHE PATENTSCHRIFT

(11) **EP 1 990 465 B1**
(45) Veröffentlichungstag und Bekanntmachung des Hinweises auf die Patenterteilung: **08.08.2012**
(21) Anmeldenummer: 08007190.5
(22) Anmeldetag: 11.04.2008
(51) Int. Cl.: D06F 58/04, D06F 58/20, F04D 29/42, F04D 29/44

(54) **Wäschetrockner mit einem Luftkanal**
Tumble dryer with an air canal
Sèche-linge doté d'un canal d'aération

(30) Priorität: 07.05.2007 DE 102007021815
(43) Veröffentlichungstag der Anmeldung: 12.11.2008
(73) Patentinhaber: Miele & Cie. KG, 33332 Gütersloh (DE)
(72) Erfinder: Gossel, Thomas, 52428 Jülich (DE); Maiss, Christian, 52134 Herzogenrath (DE)

(56) Entgegenhaltungen:
- EP-A- 0 702 105
- EP-A- 1 285 987
- EP-A- 1 524 360
- EP-A- 1 584 733
- EP-A- 1 865 103
- DE-A1- 19 644 711
- DE-A1- 19 839 729

## Beschreibung

Die Erfindung betrifft einen Wäschetrockner mit einem Luftkanal zur Führung eines Luftstromes in Richtung eines Gebläses, wobei der Luftkanal mit mindestens einem in Teilabschnitten gekrümmt ausgebildeten Strömungsraum ausgebildet ist, in dem der Luftstrom eine Umlenkung in Richtung Gebläse erfährt.

Derartige Wäschetrockner sind z.B. unter der Typenbezeichnung Miele T 4462 C bekannt. Der Wäschetrockner ist im Bereich der Luftführungskanäle und des Wärmetauschers mit geräuschdämmenden Mitteln ausgerüstet, welche die Betriebsgeräusche des Wäschetrockners deutlich reduzieren. Im Bereich der strömungsumlenkenden Kanalabschnitte der Luftführung sind jedoch weitere Maßnahmen zur Geräuschminderung erforderlich.

Aus der EP 0 702 105 B1 ist es z. B. bekannt, das Gebläsegehäuse auf der Lufteintrittsseite mit einem das Gebläserad abdeckenden Lufteingang und einem trichterförmigen Ansatz auszubilden, in den Maßnahmen zur Geräuschdämmung integriert werden können. Dadurch wird eine Anpassung an unterschiedliche Formen der Luftführung ermöglicht. Die Optimierung des gesamten Gebläses hinsichtlich Gebläseleistung und Schallabstrahlung erfordert hier jedoch einen hohen Montageaufwand.

Aus der DE 89 04 738 U1 ist es bekannt, vor der Ansaugöffnung eines Gebläses einen Deflektor mit Leitschaufeln anzuordnen, der den angesaugten Luftstrom in eine Helikoidalrotation bringt. Hierbei kann es aufgrund von Luftverwirbelungen zu Geräuschen am Deflektor selbst kommen, so dass eine Geräuschreduzierung nur in einem begrenzten Bereich der Strömungsintensität erreicht werden kann.

Aus der DE 196 44 711 A1 ist es bekannt, in einem gekrümmten Gaskanal Strömungsleitkörper anzuordnen, um den Luftstrom auf die einzelnen Prozessluftkanäle im Wärmetauscher zu verteilen bzw. aufzufächern.

In der nachveröffentlichten EP 1 865 103 A1 ist ein Wäschetrockner offenbart, bei dem im Strömungsraum vor dem Gebläse ein nasenförmiger Körper zum Absorbieren von Geräuschen angeordnet ist. Der nasenförmige Körper ist mit seiner Oberfläche derart ausgebildet, dass Geräuschwellen absorbiert werden können, die sich im Strömungsraum befinden und vom Gebläse erzeugt wurden. Der nasenförmige Körper ist hierbei derart gestaltet, dass keine Beeinflussung der Luftströmung stattfindet. Insgesamt ist diese Anordnung aufgrund der geräuschabsorbierenden Oberfläche recht aufwändig.

In der DE 198 39 729 A1 ist ein Luftverteilerkasten mit Gebläse für ein Kraftfahrzeug offenbart, bei der an der Ansaugöffnung ein Körper vorgesehen ist, der tiefe Brummgeräusche verhindern soll. Hierbei werden turbulente Luftströmungen um die Ansaugöffnung vermindert bzw verhindert, so dass kein unerwünschter Druckausgleich zwischen Ansaugseite und Druckseite des Gebläses mehr erfolgt.

Der Erfindung stellt sich somit das Problem, geräuschmindernde Maßnahmen bei einem Wäschetrockner im Bereich von strömungsumlenkenden Kanalabschnitten mit möglichst geringem Montageaufwand zu realisieren.

Erfindungsgemäß wird dieses Problem durch einen Wäschetrockner mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen insbesondere darin, dass das Geschwindigkeitsfeld der Luftströmung im Bereich der Umlenkung bzw. in dem gekrümmt ausgebildeten Strömungsraum vor dem Gebläse durch Anordnung eines Verdrängungskörpers vergleichmäßigt wird. Durch die sich einstellende drallfreie Anströmung des Gebläserades werden Wirbelbildungen reduziert was zu einer gleichmäßigen Strömungsverteilung über die gesamte Anströmfläche führt. Diese gleichmäßige Strömungsverteilung bewirkt eine deutliche Geräuschreduzierung bei gleichzeitig erhöhtem Volumenstrom.

Dabei ist es zweckmäßig, den Verdrängungskörper auf der Gebläseachse anzuordnen.

Je nach Ausbildung des Strömungsraumes vor dem Gebläse kann es jedoch auch gemäß einer weiteren vorteilhaften Ausführungsform der Erfindung zweckmäßig sein, den Verdrängungskörper auf einer zur Gebläseradachse parallel verlaufenden Achse anzuordnen.

Es ist zweckmäßig, den Verdrängungskörper rotationssymmetrisch auszubilden. In einer vorteilhaften Ausführung der Erfindung ist der Verdrängungskörper kugelförmig ausgebildet.

In einer weiteren vorteilhaften Ausführung der Erfindung ist der Verdrängungskörper mit einem zylindrischen und/oder einem kegelförmigen Abschnitt ausgebildet.

Besonders vorteilhaft ist es, den Verdrängungskörper aus dem Wandabschnitt des Strömungsraumes heraus zu formen bzw. als integralen Bestandteil des Wandabschnitts des Strömungsraumes auszubilden. Gemäß einer weiteren Ausführungsform ist es auch möglich, den Verdrängungskörper als separates Bauteil im Strömungsraum anzuordnen.

Besonders vorteilhaft ist es in jedem Fall, die Form und Anordnung des Verdrängungskörpers abhängig von der Geometrie des Luftkanals und des Strömungsraumes vor dem Gebläse sowie abhängig vom Volumenstrom anhand von Versuchsreihen zu optimieren.

Ein Ausführungsbeispiel der Erfindung ist in den Zeichnungen rein schematisch dargestellt und wird nachfolgend näher beschrieben. Es zeigen:
- Figur 1: den Wäschetrockner mit den erfindungswesentlichen Bauteilen in perspektivischer Darstellung,
- Figur 2: den Wäschetrockner mit den erfindungswesentlichen Bauteilen in der Seitenansicht im Schnitt und
- Figur 3: den Strömungsraum vor dem Gebläse mit dem Verdrängungskörper als Einzelheit vergrößert in der Seitenansicht im Schnitt dargestellt.

In der Figur 1 ist ein Wäschetrockner 1 mit einer drehbar gelagerten Trommel 2 gezeigt. Die Beschickungsöffnung 3 zur Trommel 2 wird von einer hier nicht dargestellten Tür verschlossen. Die Beschickungsöffnung 3 wird von einem Funktionsbauteil 4 umfasst, dass auch die vordere Luftführung von der Trommel 2 in Richtung Gebläse 5 enthält. Das Funktionsbauteil 4 ist im Bereich unterhalb der Beschickungsöffnung 3 als Luftkanal 6 (teilweise geschnitten dargestellt) für den aus der Trommel 2 austretenden Luftstrom ausgebildet. Im Teilschnitt durch den Luftkanal 6 ist der Strömungsraum 7 vor dem Gebläse 5 mit dem darin angeordneten Verdrängungskörper 8 sichtbar. Der Strömungsraum, in dem der Luftstrom eine Umlenkung in Richtung Gebläse 5 erfährt, ist in Teilabschnitten gekrümmt ausgebildet.

In der Figur 2 ist der Luftkanal 6 mit dem Strömungsraum 7 vor dem Gebläse 5 mit dem darin angeordneten Verdrängungskörper 8 im Schnitt gezeigt.

Die erfindungswesentlichen Einzelheiten sind in Figur 3 vergrößert dargestellt. Der Verdrängungskörper 8 ist bei dem hier dargestellten Ausführungsbeispiel auf der Gebläseradachse 9 positioniert und rotationssymmetrisch ausgebildet. Der Verdrängungskörper 8 weist in Richtung der Anströmfläche 10 des Gebläses 5 einen kugelförmigen Abschnitt 8' auf.

Der Verdrängungskörper 8 ist aus dem Wandabschnitt 11 des Luftkanals 6 bzw. des Strömungsraumes 7 heraus geformt und mit diesem einstückig verbunden. Dadurch ist der Verdrängungskörper 8 bei diesem Ausführungsbeispiel integraler Bestandteil des Luftkanals 6. Je nach Geometrie des Luftkanals 6 ist der Verdrängungskörper 8 im Bereich des Überganges zum Wandabschnitt 11 des Luftkanals 6 mit einem annähernd zylindrischen Abschnitt 8" ausgebildet, an den sich der kugelförmige Abschnitt 8' anschließt.

In einem nicht gezeigten Ausführungsbeispiel der Erfindung ist der Verdrängungskörper mit einem kegelförmigen Abschnitt ausgebildet.

Gemäß einem weiteren nicht gezeichneten Ausführungsbeispiel der Erfindung ist der Verdrängungskörper als separates Bauteil ausgebildet und mittels einer geeigneten Verbindungstechnik (Kleben, Schweißen, Rasten etc.) im Luftkanal fixiert.

In einer bevorzugten optimierten Ausführung der Erfindung ist der Durchmesser d des rotationssymmetrischen Abschnitts 8" des Verdrängungskörpers 8 gleich oder annähernd gleich dem mit c bezeichneten Düsendurchmesser des Gebläses 5. Die Abstimmung der Abstandsmaße a und b an die Geometrie des Strömungsraumes 7 sowie an den Düsendurchmesser c des Gebläses 5 und den Durchmesser d des Verdrängungskörpers 8 bewirkt einen konstanten Strömungsquerschnitt. Das Geschwindigkeitsfeld der Luftströmung kann über die Parameter a und b angepasst werden.

Je nach geometrischer Ausgestaltung des Strömungsraumes kann der Verdrängungskörper auch auf einer unter einem Neigungswinkel zur Gebläseradachse angeordneten Achse positioniert werden.

## Patentansprüche

1. Wäschetrockner (1) mit einer drehbar gelagerten Trommel (2) und einem Luftkanal (6) zur Führung eines aus der Trommel (2) austretenden Luftstromes in Richtung eines Gebläses (5), wobei der Luftkanal (6) mit mindestens einem in Teilabschnitten gekrümmt ausgebildeten Strömungsraum (7) ausgebildet ist, in dem der Luftstrom eine Umlenkung in Richtung Gebläse (5) erfährt,
**dadurch gekennzeichnet,**
**dass** in dem Strömungsraum (7) vor dem Gebläse (5) ein Verdrängungskörper (8) zur Vergleichmäßigung des Geschwindigkeitsfeldes der Luftströmung im Bereich der Umlenkung bzw. in dem gekrümmt ausgebildeten Strömungsraum (7) zur drallfreten Anströmung des Gebläserads (5) und zur Reduzierung von Wirbelbildungen angeordnet ist.

2. Wäschetrockner (1) mit einem Luftkanal (6) nach Anspruch 1,
**dadurch gekennzeichnet,**
**dass** der Verdrängungskörper (8) auf der Gebläseradachse (9) angeordnet ist.

3. Wäschetrockner (1) mit einem Luftkanal (6) nach Anspruch 1,
**dadurch gekennzeichnet,**
**dass** der Verdrängungskörper (8) achsparallel zur Gebläseradachse (9) angeordnet ist.

4. Wäschetrockner (1) mit einem Luftkanal (6) nach einem der Ansprüche 1 bis 3,
**dadurch gekennzeichnet,**
**dass** der Verdrängungskörper (8) rotationssymmetrisch ausgebildet ist.

5. Wäschetrockner (1) mit einem Luftkanal (6) nach Anspruch 4,
**dadurch gekennzeichnet,**
**dass** der Verdrängungskörper (8) einen zylindrischen und/oder einen kugelförmig ausgebildeten Abschnitt (8", 8') aufweist.

6. Wäschetrockner (1) mit einem Luftkanal (6) nach Anspruch 4,
**dadurch gekennzeichnet,**
**dass** der Verdrängungskörper (8) einen zylindrischen und/oder einen kegelförmig ausgebildeten Abschnitt aufweist.

7. Wäschetrockner (1) mit einem Luftkanal (6) nach einem der Ansprüche 1 bis 6,
**dadurch gekennzeichnet,**
**dass** der Verdrängungskörper (8) integraler Bestandteil eines Wandabschnitts (11) des Strömungsraumes (7) ist.

8. Wäschetrockner (1) mit einem Luftkanal (6) nach einem der Ansprüche 1 bis 6,
**dadurch gekennzeichnet,**
**dass** der Verdrängungskörper (8) als separates Bauteil im Strömungsraum (7) angeordnet ist.

9. Wäschetrockner (1) mit einem Luftkanal (6) nach Anspruch 4,
**dadurch gekennzeichnet,**
**dass** der Durchmesser (d) des rotationssysmmetrischen Abschnitts (8") des Verdrängungskörpers (8) gleich oder annähernd gleich dem Durchmesser (c) des Gebläses ist.

10. Wäschetrockner (1) mit einem Luftkanal (6) nach Anspruch 1,
**dadurch gekennzeichnet,**
**dass** der Verdrängungskörper (8) auf einer unter einem Neigungswinkel zur Gebläseradachse angeordneten Achse positioniert ist.

## Claims

1. Tumble dryer (1) comprising a rotatably mounted drum (2) and an air duct (6) for conveying an air flow leaving the drum (2) towards a fan (5), the air duct (6) being formed having at least one flow chamber (7) which is curved in portions and in which the air flow is deflected towards the fan (5),
**characterised in that**
a displacement member (8) is arranged in the flow chamber (7) in front of the fan (5) to homogenise the velocity field of the air flow in the region of the deflection or in the curved flow chamber (7) to produce an irrotational flow against the fan wheel (5) and reduce the formation of vortices.

2. Tumble dryer (1) having an air duct (6) according to claim 1,
**characterised in that**
the displacement member (8) is arranged on the fan wheel axis (9).

3. Tumble dryer (1) having an air duct (6) according to claim 1,
**characterised in that**
the displacement member (8) is arranged axially parallel to the fan wheel axis (9).

4. Tumble dryer (1) having an air duct (6) according to any of claims 1 to 3, **characterised in that**
the displacement member (8) is rotationally symmetrical.

5. Tumble dryer (1) having an air duct (6) according to claim 4,
**characterised in that**
the displacement member (8) has a cylindrical and/or a spherical portion (8", 8').

6. Tumble dryer (1) having an air duct (6) according to claim 4,
**characterised in that**
the displacement member (8) has a cylindrical and/or a conical portion.

7. Tumble dryer (1) having an air duct (6) according to any of claims 1 to 6,
**characterised in that**
the displacement member (8) is an integral component of a wall portion (11) of the flow chamber (7).

8. Tumble dryer (1) having an air duct (6) according to any of claims 1 to 6,
**characterised in that**
the displacement member (8) is arranged as a separate component in the flow chamber (7).

9. Tumble dryer (1) having an air duct (6) according to claim 4,
**characterised in that**
the diameter (d) of the rotationally symmetrical portion (8") of the displacement member (8) is equal or approximately equal to the diameter (c) of the fan.

10. Tumble dryer (1) having an air duct (6) according to claim 1,
**characterised in that**
the displacement member (8) is positioned on an axis arranged at an angle of inclination to the fan wheel axis.

## Revendications

1. Sèche-linge (1) avec un tambour (2) supporté en rotation et une gaine d'air (6) pour le guidage d'un flux d'air sortant du tambour (2) en direction d'un ventilateur (5), la gaine d'air (6) étant constituée avec au moins une chambre d'écoulement (7) constituée de façon courbée en tronçons partiels et dans laquelle le flux d'air est dévié en direction du ventilateur (5),
**caractérisé en ce que**,
dans la chambre d'écoulement (7), il est disposé, en amont du ventilateur (5), un corps de déplacement (8) pour l'homogénéisation du champ de vitesse du flux d'air dans la zone de la déviation ou dans la chambre d'écoulement (7) constituée de façon courbée, pour un soufflage exempt de torsion sur la roue de ventilateur (5) et pour la réduction de la formation de tourbillons.

2. Sèche-linge (1) avec une gaine d'air (6) selon la revendication 1,
**caractérisé en ce que**
le corps de déplacement (8) est disposé sur l'axe de roue de ventilateur (9).

3. Sèche-linge (1) avec une gaine d'air (6) selon la revendication 1,
**caractérisé en ce que**
le corps de déplacement (8) est disposé avec son axe parallèle à l'axe de roue de ventilateur (9).

4. Sèche-linge (1) avec une gaine d'air (6) selon une des revendications 1 à 3,
**caractérisé en ce que**
le corps de déplacement (8) est constitué avec une symétrie de rotation.

5. Sèche-linge (1) avec une gaine d'air (6) selon la revendication 4,
**caractérisé en ce que**
le corps de déplacement (8) présente un tronçon (8", 8') cylindrique et/ou constitué de façon sphérique.

6. Sèche-linge (1) avec une gaine d'air (6) selon la revendication 4,
**caractérisé en ce que**
le corps de déplacement (8) présente un tronçon cylindrique et/ou constitué de façon conique.

7. Sèche-linge (1) avec une gaine d'air (6) selon une des revendications 1 à 6,
**caractérisé en ce que**
le corps de déplacement (8) est un composant faisant partie intégrante d'un tronçon de paroi (11) de la chambre d'écoulement (7).

8. Sèche-linge (1) avec une gaine d'air (6) selon une des revendications 1 à 6,
**caractérisé en ce que**
le corps de déplacement (8) est disposé en tant que composant séparé dans la chambre d'écoulement (7).

9. Sèche-linge (1) avec une gaine d'air (6) selon la revendication 4,
**caractérisé en ce que**
le diamètre (d) du tronçon (8") à symétrie de rotation du corps de déplacement (8) est identique ou à peu identique au diamètre (c) du ventilateur.

10. Sèche-linge (1) avec une gaine d'air (6) selon la revendication 1,
**caractérisé en ce que**
le corps de déplacement (8) est positionné sur un axe disposé sous un angle d'inclinaison par rapport à l'axe de roue de ventilateur.
